# EUROPÄISCHE PATENTSCHRIFT

(11) **EP 4 117 480 B1**
(45) Veröffentlichungstag und Bekanntmachung des Hinweises auf die Patenterteilung: **15.05.2024**
(21) Anmeldenummer: 21704528.5
(22) Anmeldetag: 10.02.2021
(51) Int. Cl.: A43B 17/02, A43B 17/18, A43B 1/00, A43B 7/142

(54) **EINLEGESOHLE**
INSOLE
SEMELLE INTÉRIEURE

(30) Priorität: 09.03.2020 DE 102020106260
(43) Veröffentlichungstag der Anmeldung: 18.01.2023
(73) Patentinhaber: SI Shape Industries GmbH, 66111 Saarbrücken (DE)
(72) Erfinder: BIGVAVA, Zurab, 66583 Spiesen - Elversberg (DE); GÖPPERT, Bernd, 1220 Wien (AT); ZEISSLER, Sascha, 26553 Dornum (DE)
(74) Vertreter: Zeiner, Johannes Michael
(86) Internationale Anmeldenummer: PCT/EP2021/053210
(87) Internationale Veröffentlichungsnummer: WO 2021/180409

(56) Entgegenhaltungen:
- DE-T2- 60 018 351
- US-A- 5 722 186
- US-A1- 2009 094 861
- US-A1- 2018 192 739

## Beschreibung

Die Erfindung betrifft eine Einlegesohle, die eine Einlegesohlenunterseite sowie eine Einlegesohlenoberseite umfasst, wobei die Einlegesohlenunterseite zur wenigstens teilflächigen Anlage gegen einen Schuhboden und die Einlegesohlenoberseite zur wenigstens teilflächigen Anlage an eine Fußsohle vorgesehen ist, und mindestens einen Bereich mit einer Hohlwölbung aufweist, wobei die Einlegesohle in einer Kontaktebene, an der die Einlegesohle an den Schuhboden anlegbar ist, bei Belastung bewegbar ist und eine Bewegung mit einer Bewegungskomponente senkrecht zur Kontaktebene verhindert wird, wobei ein Hohlraum zwischen der Einlegesohlenunterseite und dem Schuhboden eines Schuhs, in den die Einlegesohle einbringbar ist, nach zwei Seiten offen ist, und wobei die Hohlwölbung in der Art einer als Einzelfeder ausgebildeten Tellerfeder wirkt.

Aus dem Stand der Technik ist eine orthopädische Einlegesohle zur Korrektur von Fußfehlstellungen, beispielsweise durch Abstützen des Fußgewölbes, bekannt. Dazu wird ein Einlegesohlengrundkörper mit einem aus Schaumstoff gebildeten Profilaufau versehen, der entsprechend eines Fußabdrucks der Person, für die die Einlegesohle hergestellt wird, angefertigt wird. Dadurch, dass eine vorherige Fußabdrucknahme erforderlich ist, ist die bekannte Einlegesohle sehr teuer und nur zur Benutzung für eine einzige Person vorgesehen.

Weitere Einlegesohlen sind aus US 5,722,186 A, US 2009/094861 A1, US 2018/192739 A1 und DE 600 18 351 T2 bekannt.

Der vorliegenden Erfindung liegt die Aufgabe zugrunde, eine Einlegesohle der eingangs genannten Art zu schaffen, die besonders einfach und kostengünstig herstellbar ist. Ferner liegt der Erfindung die Aufgabe zugrunde, eine Einlegesohle zu schaffen, die eine Entlastung von Gelenken eines Einlegesohlenträgers ermöglicht und von Personen mit verschiedenen Fußformen getragen werden kann.

Erfindungsgemäß wird die Aufgabe dadurch gelöst, dass die Einlegesohle eine im Wesentlichen konstante Dicke aufweist, wobei eine im Wesentlichen konstante Dicke bedeutet, dass eine Materialstärke zwischen einer Einlegesohlenunterseite und einer Einlegesohlenoberseite gleichbleibend ist und sich maximal um 6,5% bezogen auf die Dicke eines benachbarten Bereichs, der dicker oder dünner ist, ändert.

Vorteilhaft wird eine besonders leichte Einlegesohle ausgebildet. Dadurch ist ein Einsatz in Laufschuhen, beispielsweise für Marathonwettkämpfe, möglich.

Dadurch, dass mindestens ein hohlgewölbter Bereich vorgesehen ist, ist vorteilhaft kein Aufbau eines Profils auf einen Einlegesohlengrundkörper erforderlich, wodurch eine einfache Herstellung möglich ist.

Durch die Hohlwölbung wirkt die Einlegesohle ferner in der Art einer als Einzelfeder ausgebildeten Tellerfeder, die Belastungen bei Benutzung abfedern kann. Dadurch wird der Fuß eines Einlegesohlenbenutzers entlastet, die Körperhaltung verbessert. Gelenke werden bei länger andauernden Belastungen außerdem geschont.

Weiter vorteilhaft ist eine besonders gute Anpassbarkeit der Einlegesohle an verschiedene Fußformen möglich.

Der Schuboden kann entweder nur die Brandsohle umfassen oder eine Brandsohle mit mindestens einer insbesondere funktionellen Innensohle, die beispielsweise Schweiß aufnehmen kann.

Obwohl eine erfindungsgemäße Einlegesohle für jede Art von Schuh geeignet ist, ist Sie insbesondere zu Verwendung in flachen Schuhen vorgesehen. Ein flacher Schuh ist ein Schuh, bei dem ein Höhenunterschied zwischen Vorderfußbereich und Fersenbereich maximal 5 cm beträgt, vorzugsweise kleiner 4 cm.

Die Einlegesohle ist in einer Kontaktebene, an der die Einlegesohle an den Schuhboden anliegt, bei Belastung bewegbar. Lediglich eine Bewegung mit einer Bewegungskomponente senkrecht zur Kontaktebene kann verhindert werden, beispielsweise durch ein Befestigungsmittel. Vorteilhaft wird eine in der Art einer Tellerfeder wirkende Einlegesohle mit Federarmen ausgebildet, die besonders gute Dämpfungseigenschaften aufweist.

Der Hohlraum zwischen der Einlegesohlenunterseite und dem Schuhboden eines Schuhs, in den die Einlegesohle eingebracht ist, ist nach zwei Seiten, offen, zur medialen und zur lateralen Seite (Fußaußenseite) hin. Dadurch kann vorteilhaft außerdem das äußere Längsgewölbe gestützt werden. Weiter vorteilhaft ist eine Federkraft der in der Art einer Tellerfeder wirkenden und Belastungen abfedernden Einlegesohle einstellbar.

Zweckmäßigerweise ist der mindestens eine hohlgewölbte Bereich zum Stützen des Fußlängsgewölbes, insbesondere des inneren Fußlängsgewölbes, vorgesehen. Vorteilhaft wird ein Fuß an derjenigen Stelle gestützt, an der eine besonders große Belastung bei Bewegung auftritt.

Denkbar ist, dass ein zweiter hohlgewölbter Bereich vorgesehen ist, der sich derart an den ersten gewölbten Bereich anschließt, dass sich ein von beiden Bereichen begrenzter Hohlraum von einer medialen zu einer lateralen Seite der Einlegesohle erstreckt. Beispielsweise kann der erste Hohlraum zum Stützen des inneren Fußlängsgewölbes vorgesehen sein, während der zweite Hohlraum zum Stützen des äußeren Fußlängsgewölbes oder einer Fußaußenseite vorgesehen ist.

Ferner ist denkbar, dass beide Hohlräume durch eine Wand getrennt sind, die als Verstärkungsmittel wirkt und die eine Erhöhung der Steifigkeit der Einlegesohle bewirkt.

In einer weiteren Ausgestaltung der Erfindung ist die Einlegesohle einstückig ausgebildet. Vorteilhaft ist die Herstellung besonders einfach. Materialübergänge, die als Bruchstellen wirken können, sind nicht vorhanden.

In einer Ausgestaltung der Erfindung ist mindestens ein Befestigungsmittel vorgesehen, das zur Ausbildung einer vorzugsweise lösbaren Verbindung der Einlegesohle mit einem Schuh, in den die Einlegesohle eingebracht ist, eingerichtet ist. Insbesondere ist die Einlegesohle mit dem Schuhboden lösbar verbunden. Vorteilhaft wird sichergestellt, dass kein Verrutschen der Einlegesohle bei Benutzung auftritt. Dadurch werden Blasenbildung an einem Fuß und/oder ein unangenehmes Tragegefühl verhindert. Außerdem kann eine besonders harte Einlegesohle, beispielsweise für schwere Personen, geschaffen werden.

Denkbar ist, dass die lösbare Verbindung derart ausgebildet ist, dass eine Bewegung der Einlegesohle in einer Kontaktebene, in der die Einlegesohle an den Schuhboden anliegt, bei deren Benutzung weiterhin möglich ist. Dazu kann beispielsweise eine magnetische Verbindung vorgesehen sein. Eine besonders weiche Einlegesohle wird ausgebildet, die außerdem besonders gut dämpfend als Tellerfeder mit freien Enden wirken kann.

Zweckmäßigerweise ist das Befestigungsmittel in einem vorderen Bereich, in dem ein Vorderfuß gegen die Einlegesohlenunterseite anliegen kann, in einem mittleren Bereich auf einer dem mindestens einen hohlgewölbten Bereich abgewandten Seite und/oder in einem hinteren Bereich, in dem eine Ferse gegen die Einlegesohlenunterseite anliegen kann, angebracht und steht insbesondere von der Einlegesohlenunterseite vor. Vorteilhaft ist das Befestigungsmittel an Stellen angebracht, an denen bei Benutzung ein besonders hoher Druck durch einen Träger der Einlegesohle auftritt. Dadurch wird ein ungewolltes Lösen der Verbindung vorteilhaft verhindert.

Steht das Befestigungsmittel von der Sohlenunterseite vor, ist dessen Wirkung als Dämpfungsmittel möglich. Dazu kann es beispielsweise aus einem Elastomer gebildet und/oder wabenförmig ausgebildet sein.

Es versteht sich, dass das Befestigungsmittel derart ausgebildet sein kann, dass eine Bewegung der Einlegesohle in einer Kontaktebene, in der die Einlegesohle bzw. das Dämpfungsmittel an den Schuhboden anliegt, bei deren Benutzung weiterhin möglich ist.

In einer weiteren Ausgestaltung der Erfindung ist das Befestigungsmittel wenigstens teilweise in die Einlegesohle und/oder bündig mit der Einlegesohlenunterseite eingebracht. Eine teilweise Einbringung in die Einlegesohle ist vorteilhaft besonders stabil. Die teilweise oder eine vollständige Einbringung ist besonders vorteilhaft, wenn des Befestigungsmittel magnetisch ist.

Denkbar ist, dass das Befestigungsmittel bereits bei der Herstellung der Einlegesohle eingebracht wird, beispielsweise beim Spritzgießen ein- oder angeformt wird.

In einer Ausgestaltung der Erfindung umfasst das Befestigungsmittel ein mehrteiliges, vorzugsweise zweiteiliges, magnetisches Befestigungselement. Ein magnetischer Halter ist zumindest teilweise in die Einlegesohle eingebracht, vorzugsweise bündig mit der Einlegesohlenunterseite. Ein magnetischer Gegenhalter ist zur Anbringung im oder an dem Schuhboden vorgesehen. Der Gegenhalter kann beispielsweise eingeklebt oder eingenäht werden. Durch die magnetischen Befestigungselemente wird erreicht, dass die Einlegesohle innerhalb einer Kontaktebene, in der die Einlegesohle an den Schuhboden anliegt, bewegbar ist, während eine Bewegung in einer Richtung senkrecht dazu aufgrund anziehender Magnetkräfte nicht möglich ist. Vorteilhaft bleibt die in der Art einer Tellerfeder mit freien Enden wirkende Einlegesohle bei Belastung innerhalb der Kontaktebene bewegbar. Ein Tragegefühl wird verbessert.

Außerdem ist die Einlegesohle dadurch für Verwendungen mit unterschiedlich großer Belastung benutzbar, beispielsweise in Golfschuhen oder Fußballschuhen.

Denkbar ist, dass das Befestigungsmittel zur Ausbildung einer Klettverbindung eingerichtet ist.

Denkbar ist außerdem, dass mindestens ein elastischer, vorzugsweise pilzkopfförmiger Zapfen von der Einlegesohlenunterseite vorsteht und zur Ausbildung einer lösbaren Steckverbindung in Ausnehmungen in dem einem Schuhboden eingreift.

Kombinationen unterschiedlicher Befestigungsmittel sind denkbar. Beispielsweise kann ein erstes Befestigungsmittel zur Ausbildung einer Klettverbindung in einem Vorderfußbereich vorgesehen sein und ein magnetisches Befestigungsmittel in einem Fersenbereich.

Zweckmäßigerweise weist der mindestens eine hohlgewölbte Bereich ein Verstärkungsmittel auf, das vorzugsweise aus einem anderen Material als die Einlegesohle gebildet ist. Vorteilhaft ist eine Federkonstante der in der Art einer Tellerfeder wirkenden Einlegesohle besonders gut einstellbar. Eine Steifigkeit der Einlegesohle kann, insbesondere bereichsweise, erhöht werden.

Obwohl denkbar ist, dass der mindestens eine hohlgewölbte Bereich ein Verstärkungsmittel aufweist, das in die Einlegesohle eingebracht ist und bündig zu der Einlegesohlenunterseite ist, weist der mindestens eine hohlgewölbte Bereich in einer Ausgestaltung der Erfindung ein Verstärkungsmittel auf, das vorzugsweise einstückig an die Einlegesohle angeformt ist, und/oder in die Einlegesohle eingeformt ist. Vorteilhaft ist das Verstärkungsmittel für diejenigen Bereiche vorgesehen, in denen eine besonders hohe Belastung bei Benutzung der Einlegesohle auftritt.

Ein Verstärkungsmittel kann beispielsweise eine einlagige metallische Blattfeder sein oder eine aus Karbon, Kevlar oder einem Faserverbundwerkstoff gebildete ein- oder mehrlagige Blattfeder.

Das Verstärkungsmittel kann verschiedene Formen aufweisen, beispielsweise X- oder T-förmig ausgebildet sein.

In einer weiteren Ausgestaltung der Erfindung ist das Verstärkungsmittel austauschbar und/oder lösbar anbringbar. Vorteilhaft ist die Einlegesohle für verschiedene Zwecke nutzbar. Beispielsweise kann ein Verstärkungsmittel zur Nutzung der Einlegesohle in einem Fußballschuh und ein anderes zur Nutzung in einem Freitzeitschuh wie einem Sneaker vorgesehen sein.

Denkbar ist außerdem, dass die Einlegesohle modular ausgebildet ist und eine Basiseinelegesohle umfasst, die durch Module wie ein Verstärkungsmittel und/oder ein Befestigungsmittel erweiterbar und/oder individualisierbar ist.

Zweckmäßigerweise ist die Einlegesohle aus einem Kunststoff, insbesondere Polyethylen, Polypropylen, einem natürlichen Rohstoff, beispielsweise Holz oder Kork, und/oder einem Material gebildet, das Lignin und/oder Hanffasern umfasst. Besonders bevorzugt werden natürliche Rohstoffe verwendet. Dadurch wird eine nachhaltige Einlegesohle geschaffen.

In einer Ausgestaltung der Erfindung ist die Einlegesohle durch Spritzgießen, Extrusion, Tiefziehen und/oder Blasformen hergestellt oder herstellbar. Vorteilhaft ist eine kostengünstige Herstellung möglich. Weiter vorteilhaft ist jedes dieser Verfahren zur Herstellung einer einstückigen Einlegesohle oder einer Einlegesohle, an die beispielsweise ein Verstärkungsmittel angeformt ist, besonders geeignet.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1: eine erste Ausführungsform einer erfindungsgemäßen Einlegesohle in mehreren Ansichten,
- Fig. 2: eine Ausführungsform einer Einlegesohle,
- Fig. 3: Details einer Einlegesohle,
- Fig. 4: eine weitere Ausführungsform einer Einlegesohle,
- Fig. 5: eine besondere Ausführungsform einer erfindungsgemäßen Einlegesohle.

Eine in Fig. 1a in einer Draufsicht gezeigte Einlegesohle (1) für einen linken Schuh ist aus Polypropylen (PP) gebildet und umfasst eine Einlegesohlenoberseite (2), an die bei Benutzung ein in Fig. 1a nicht gezeigter Fuß eines Einlegesohlenbenutzers anliegen kann.

Eine in Fig. 1b in einer Seitenansicht auf eine Innenseite gezeigte Einlegesohle (1) zeigt einen hohlgewölbten Bereich (3), der einen Hohlraum (4) begrenzt, der von einer Einlegesohlenunterseite (5) sowie einer schematisch gestrichelt dargestellten Brandsohle (6) begrenzt ist. In einem Vorderfußbereich (7) sowie in einem Fersenbereich (8) der Einlegesohle (1) wird eine Kontaktebene (9) ausgebildet, an der die Einlegesohlenunterseite (5) an die Brandsohle (6) anliegt.

Der hohlgewölbte Bereich (3) ist zur Stützung des Längsgewölbes eines Fußes vorgesehen.

Ferner ist der Hohlraum (4) an zwei Seiten geöffnet, sowohl an der medialen (10) als auch an der lateralen Seite (11), und erstreckt sich durchgehend von der medialen zur lateralen Seite.

Eine Dicke (12) der Einlegesohle ist im Wesentlichen gleichbleibend, das heißt ein Abstand von der Einlegesohlenoberseite (2) zur Einlegesohlenunterseite (5) ist überall bis auf eine Abweichung von maximal 6,5% gleich.

Die in Fig. 1b gezeigte Stellung der Einlegesohle (1) ist eine Grundstellung, in der keine Belastung durch das Gewicht einer die Einlegesohle (1) benutzenden Person erfolgt.

Bei Belastung wirkt die Einlegesohle (1) in der Art einer als Einzelfeder ausgebildeten Tellerfeder. Federarme (13, 14) liegen in dem Vorderfuß- (7) sowie Fersenbereich (8) gegen die Brandsohle (6) an und sind in der Kontaktebene (9) bewegbar, während der Hohlraum (4), der sich unterhalb eines Tellerbereichs befindet, verkleinert wird, indem die Wölbung durch die Belastung in Richtung eines Pfeils (15) gedrückt wird.

Es versteht sich, dass die Einlegesohle (1) bei Entlastung in die Grundstellung zurückkehrt.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Eine in Fig. 2 gezeigte Einlegesohle (1a) unterscheidet sich von derjenigen in Fig. 1b gezeigten dadurch, dass im einem Fersenbereich (8a) ein flexibles magnetisches Verbindungselement (16) an die Einlegesohlenunterseite angebracht ist, das mit einem in eine Brandsohle (6a) eingebrachten magnetischen Gegenhalter (17) eine lösbare Verbindung der Einlegesohle (1a) mit der Brandsohle (6a) ermöglicht. In einer Kontaktebene (9a) sind Federarme (13a, 14a) bewegbar.

Obwohl denkbar ist, dass das Verbindungselement (16) in einer in Fig. 2 gezeigten Grundstellung der Einlegesohle (1a) vollflächig an den Gegenhalter (17) anliegt, ist dies nicht unbedingt erforderlich. Bei der in Fig. 2 gezeigten teilflächigen Anlage an den Gegenhalter (17) an einem hinteren Ende (18) ist sichergestellt, dass im unbelasteten Zustand kein Verrutschen der Einlegesohle (1a) möglich ist. Vorteilhaft ist ein besonders einfaches Korrigieren einer Position in dem Schuh vor Benutzung möglich.

Bei Belastung wird eine die Kontaktebene (9a) bildende Fläche, mit der das Verbindungselement (16) gegen den Gegenhalter (17) anliegt, vergrößert. Dadurch wird mit zunehmender Belastung eine stabiler werdende Verbindung ausgebildet. Vorteilhaft wird ein Verrutschen der Einlegesohle (1a) in dem Schuh bei Belastung verhindert, da die Enden (13a, 14a) bei zunehmender Belastung weniger Freiheitsgrade haben.

Es wird nun auf Fig. 3 Bezug genommen, wo gleiche oder gleichwirkende Teile mit derselben Bezugszahl wie in Fig. 1 und 2 bezeichnet sind und der betreffenden Bezugszahl jeweils der Buchstabe b beigefügt ist.

Ein in Fig. 3a in einer Draufsicht gezeigtes Verbindungselement (16b) ist aus flexiblen magnetischen Rippen (19, 20) gebildet, von denen sich die Rippen (19) transversal, das heißt von der medialen zur lateralen Seite, erstrecken und die Rippen (20) longitudinal, das heißt mit einer Richtungskomponente überwiegend in Längsrichtung eines Fußes. Zwischen den Rippen (19, 20) werden Waben (21) ausgebildet.

Die flexiblen magnetischen Rippen (19, 20) sind in diesem Ausführungsbeispiel aus einem Elastomer gebildet, in das in Fig. 2 nicht gezeigte Magnetelemente eingebettet sind.

Ein in Fig. 3b in einer Draufsicht gezeigter magnetischer Gegenhalter (17b) umfasst ein aus einem elastischen Material wie Moosgummi gebildetes Gehäuse (22), in das ein magnetischen Gegenhalterelement (23) eingebracht ist. Die Form des Gegenhalterelements (23) und des Verbindungselements (16b) sind identisch.

Es wird nun auf Fig. 4 Bezug genommen, wo gleiche oder gleichwirkende Teile mit derselben Bezugszahl wie in Fig. 1 bis 3 bezeichnet sind und der betreffenden Bezugszahl jeweils der Buchstabe c beigefügt ist.

Eine in Fig. 4 gezeigte Einlegesohle (1c) unterscheidet sich von denjenigen in Fig. 1b und Fig. 2 gezeigten dadurch, dass sowohl in einem Vorderfuß- (7c) als auch in einem Fersenbereich (8c) ein flexibles magnetisches Verbindungselement (16c, 24) an die Einlegesohlenunterseite angebracht ist und insgesamt zwei magnetische Gegenhalter (17c, 25) vorgesehen sind.

Es wird nun auf Fig. 5 Bezug genommen, wo gleiche oder gleichwirkende Teile mit derselben Bezugszahl wie in Fig. 1 bis 4 bezeichnet sind und der betreffenden Bezugszahl jeweils der Buchstabe d beigefügt ist.

Eine in Fig. 5a und b gezeigte Einlegesohle (1d) unterscheidet sich von denjenigen in Fig. 1 bis 4 gezeigten dadurch, dass ein aus Kevlar gebildetes Verstärkungsmittel (26) vorgesehen ist, das in diesem Ausführungsbeispiel x-förmig ausgebildet, vollständig in die Einlegesohle (1d) eingebracht ist und dessen Form an die Kontur der Einlegesohle (1d) in einem hohlgewölbten Bereich (3d) angepasst ist. Durch das Verstärkungsmittel wird eine Erhöhung der Steifigkeit in dem hohlgewölbten Bereich (3d) bewirkt.

Es ist denkbar, dass das Verstärkungsmittel (26) an einer anderen Stelle der Einlegesohle eingebracht ist, eine andere Form aufweist und/oder aus einem anderen Material gebildet ist. Ferner ist denkbar, dass das Verstärkungsmittel lösbar an der Einlegesohle (1d) anbringbar und/oder austauschbar ist.

Es versteht sich, dass sämtliche mögliche Kombinationen von Merkmalen der in Fig. 1 bis 5 gezeigten Merkmale denkbar sind. Beispielsweise kann eine in Fig. 5b gezeigte Einlegesohle (1d) flexible magnetische Verbindungselemente (16c, 24) gemäß Fig. 4 aufweisen.

## Patentansprüche

1. Einlegesohle (1; 1a; 1c; 1d), die eine Einlegesohlenunterseite (5; 5a; 5c; 5d) sowie eine Einlegesohlenoberseite (2; 2a; 2c; 2d) umfasst, wobei die Einlegesohlenunterseite (5; 5a; 5c; 5d) zur wenigstens teilflächigen Anlage gegen einen Schuhboden (6; 6a; 6c) und die Einlegesohlenoberseite (2; 2a; 2c; 2d) zur wenigstens teilflächigen Anlage an eine Fußsohle vorgesehen ist und mindestens einen Bereich (3; 3a; 3c; 3d) mit einer Hohlwölbung aufweist, wobei die Einlegesohle in einer Kontaktebene (9; 9a; 9c; 9d), an der die Einlegesohle an den Schuhboden (6; 6a; 6c) anlegbar ist, bei Belastung bewegbar ist und eine Bewegung mit einer Bewegungskomponente senkrecht zur Kontaktebene verhindert wird, wobei ein Hohlraum (4; 4a; 4c; 4d) zwischen der Einlegesohlenunterseite (5; 5a; 5c; 5d) und dem Schuhboden (6; 6a; 6c; 6d) eines Schuhs, in den die Einlegesohle einbringbar ist, nach zwei Seiten offen ist, und wobei die Hohlwölbung in der Art einer als Einzelfeder ausgebildeten Tellerfeder wirkt,
**dadurch gekennzeichnet,**
**dass** die Einlegesohle (1; 1a; 1c; 1d) eine im Wesentlichen konstante Dicke (12; 12a; 12c; 12d) aufweist, wobei eine im Wesentlichen konstante Dicke bedeutet, dass eine Materialstärke zwischen einer Einlegesohlenunterseite und einer Einlegesohlenoberseite gleichbleibend ist und sich maximal um 6,5% bezogen auf die Dicke eines benachbarten Bereichs, der dicker oder dünner ist, ändert.

2. Einlegesohle nach Anspruch 1,
**dadurch gekennzeichnet,**
**dass** der mindestens eine hohlgewölbte Bereich (3; 3a; 3c; 3d) zum Stützen des Fußlängsgewölbes, insbesondere des inneren Fußlängsgewölbes, vorgesehen ist.

3. Einlegesohle nach Anspruch 1 oder 2,
**dadurch gekennzeichnet,**
**dass** die Einlegesohle (1; 1a; 1c; 1d) einstückig ausgebildet ist.

4. Einlegesohle nach einem der Ansprüche 1 bis 3,
**dadurch gekennzeichnet,**
**dass** mindestens ein Befestigungsmittel (16, 17; 16b, 17b; 16c, 17c, 24, 25) vorgesehen ist, das zur Ausbildung einer vorzugsweise lösbaren Verbindung der Einlegesohle (1; 1a; 1c; 1d) mit einem Schuh, in den die Einlegesohle (1; 1a; 1c; 1d) eingebracht ist, eingerichtet ist.

5. Einlegesohle nach Anspruch 4,
**dadurch gekennzeichnet,**
**dass** das Befestigungsmittel (16, 17; 16b, 17b; 16c, 17c, 24, 25) in einem vorderen Bereich (7; 7a; 7c; 7d), in dem ein Vorderfuß gegen die Einlegesohlenunterseite (5; 5a; 5c; 5d) anliegen kann, in einem mittleren Bereich auf einer dem mindestens einen hohlgewölbten Bereich (3; 3a; 3c; 3d) abgewandten Seite und/oder in einem hinteren Bereich (8; 8a; 8c; 8d), in dem eine Ferse gegen die Einlegesohlenunterseite (5; 5a; 5c; 5d) anliegen kann, angebracht ist und von der Einlegesohlenunterseite (5; 5a; 5c; 5d) vorsteht.

6. Einlegesohle nach Anspruch 4 oder 5,
**dadurch gekennzeichnet,**
**dass** das Befestigungsmittel (16, 17; 16b, 17b; 16c, 17c, 24, 25) wenigstens teilweise in die Einlegesohle (1; 1a; 1c; 1d) und/oder bündig mit der Einlegesohlenunterseite (5; 5a; 5c; 5d) eingebracht ist.

7. Einlegesohle nach einem der Ansprüche 4 bis 6,
**dadurch gekennzeichnet,**
**dass** das Befestigungsmittel ein mehrteiliges, vorzugsweise zweiteiliges, magnetisches Befestigungselement (16, 17; 16b, 17b; 16c, 17c, 24, 25) umfasst.

8. Einlegesohle nach einem der Ansprüche 1 bis 7,
**dadurch gekennzeichnet,**
**dass** der mindestens eine hohlgewölbte Bereich (3; 3a; 3c; 3d) ein Verstärkungsmittel (26) aufweist, das vorzugsweise aus einem anderen Material als die Einlegesohle (1; 1a; 1c; 1d) gebildet ist.

9. Einlegesohle nach einem der Ansprüche 1 bis 8,
**dadurch gekennzeichnet,**
**dass** der mindestens eine hohlgewölbte Bereich (3; 3a; 3c; 3d) ein Verstärkungsmittel (26) aufweist, das vorzugsweise einstückig an die Einlegesohle (1; 1a; 1c) angeformt ist, und/oder in die Einlegesohle (1; 1a; 1c) eingeformt ist.

10. Einlegesohle nach Anspruch 8 oder 9,
**dadurch gekennzeichnet,**
**dass** das Verstärkungsmittel (26) austauschbar und/oder lösbar anbringbar ist.

11. Einlegesohle nach einem der Ansprüche 1 bis 10,
**dadurch gekennzeichnet,**
**dass** die Einlegesohle (1; 1a; 1c; 1d) aus einem Kunststoff, insbesondere Polyethylen, Polypropylen, einem natürlichen Rohstoff, beispielsweise Holz oder Kork, und/oder einem Material gebildet ist, das Lignin und/oder Hanffasern umfasst.

12. Einlegesohle nach einem der Ansprüche 1 bis 11,
**dadurch gekennzeichnet,**
**dass** die Einlegesohle (1; 1a; 1c; 1d) durch Spritzgießen, Extrusion, Tiefziehen und/oder Blasformen hergestellt oder herstellbar ist.

## Claims

1. Insole (1; 1a; 1c; 1d) which has an insole underside (5; 5a; 5c; 5d) and an insole upper side (2; 2a; 2c; 2d), wherein the insole underside (5; 5a; 5c; 5d) is provided for at least partial surface contact against a shoe bottom (6; 6a; 6c) and the insole upper side (2; 2a; 2c; 2d) is provided for at least partial surface contact with a foot sole and having at least one region (3; 3a; 3c; 3d) with a hollow curvature, the insole is movable in a contact plane (9; 9a; 9c; 9d), in which the insole can be placed against the shoe bottom (6;6c), under load and a movement with a movement component perpendicular to the contact plane is prevented, wherein a cavity (4; 4a; 4c; d) between the insole underside (5; 5a; 5c; 5d) and the shoe bottom (6; 6a; 6c; 6d) of a shoe into which the insole can be inserted is open to two sides, and wherein the hollow curvature acts in the manner of a diaphragm spring designed as a single spring,
**characterized in that**
the insole (1; 1a; 1c; 1d) has a substantially constant thickness (12; 12a; 12c; 12d), wherein a substantially constant thickness means that a material thickness between an insole underside and a insole upper side is constant and changes at most by 6.5% relative to the thickness of an adjacent area that is thicker or thinner.

2. The insole according to claim 1
**characterized in that**
the at least one hollow-curved region (3; 3a; 3c; 3d) is provided for supporting the longitudinal arch of the foot, in particular the inner longitudinal arch of the foot.

3. The insole according to claim 1 or 2,
**characterized in that**
the insole (1; 1a; 1c; 1d) is formed in one piece.

4. The insole according to one of claims 1 to 3,
**characterized in that**
at least one fastening means (16, 17; 16b, 17b; 16c, 17c, 24, 25) is provided, which fastening means is designed to form a preferably detachable connection of the insole (1; 1a; 1c; 1d) to a shoe into which the insole (1; 1a; 1c; 1d) is inserted.

5. The insole according to claim 4,
**characterized in that**
the fastening means (16, 17; 16b, 17b; 16c, 17c, 24, 25) is attached in a front region (7; 7a; 7c; 7d), in which a forefoot can rest against the underside (5; 5a; 5c; 5d) of the insole, in a central region on a side which is adjacent to the at least one hollow-curved region (3; 3a; 3c; 3d) and/or in a rear region (8; 8a; 8c; 8d), in which a heel can rest against the insole underside (5; 5a; 5c; 5d), and protrudes from the insole underside (5; 5a; 5c; 5d).

6. The insole according to claim 4 or 5,
**characterized in that**
the fastening means (16, 17; 16b, 17b; 16c, 17c, 24, 25) is at least partially incorporated into the insole (1; 1a; 1c; 1d) and/or flush with the insole underside (5; 5a; 5c; 5d).

7. The insole according to one of claims 4 to 6,
**characterized in that**
the fastening means comprises a multi-part, preferably two-part, magnetic fastening element (16, 17; 16b, 17b; 16c, 17c, 24, 25).

8. The insole according to one of claims 1 to 7,
**characterized in that**
the at least one hollow-curved region (3; 3a; 3c; 3d) comprises a reinforcing means (26) which is preferably formed from a different material than the insole (1; 1a; 1c; 1d).

9. The insole according to any one of claims 1 to 8,
**characterized in that**
the at least one hollow-curved region (3; 3a; 3c; 3d) comprises a reinforcing means (26) which is preferably integrally molded onto the insole (1; 1a; 1c), and/or is molded into the insole (1; 1a; 1c).

10. The insole according to claim 8 or 9,
**characterized in that**
the reinforcing means (26) is replaceable and/or detachably attachable.

11. The insole according to any one of claims 1 to 10,
**characterized in that**
the insole (1; 1a; 1c; 1d) is formed from a plastic, in particular polyethylene, polypropylene, a natural raw material, for example wood or cork, and/or a material comprising lignin and/or hemp fibers.

12. The insole according to any one of claims 1 to 11,
**characterized in that**
the insole (1; 1a; 1c; 1d) is produced or can be produced by injection molding, extrusion, deep drawing and/or blow molding.

## Revendications

1. Semelle intérieure (1 ; 1a ; 1c ; 1d), qui comprend une face inférieure de semelle intérieure (5 ; 5a ; 5c ; 5d) ainsi qu'une face supérieure de semelle intérieure (2 ; 2a ; 2c ; 2d), la face inférieure de semelle intérieure (5 ; 5a ; 5c ; 5d) étant prévue pour s'appliquer au moins partiellement contre le fond d'une chaussure (6 ; 6a ; 6c) et la face supérieure de la semelle intérieure (2 ; 2a ; 2c ; 2d) est prévue pour s'appliquer au moins partiel sur une semelle de pied et comprend au moins une zone (3 ; 3a ; 3c ; 3d) avec une courbure creuse, la semelle intérieure étant positionnée dans un plan de contact (9 ; 9a ; 9c ; 9d), au niveau duquel la semelle intérieure peut être appliquée contre le fond de la chaussure (6 ; 6a ; 6c), est mobile en cas de charge et un mouvement avec une composante de mouvement perpendiculaire au plan de contact est empêché, un espace creux (4 ; 4a ; 4c ; 4d) entre la face inférieure (5 ; 5a ; 5c ; 5d) de la semelle intérieure et le fond (6 ; 6a ; 6c ; 6d) d'une chaussure dans laquelle la semelle intérieure peut être insérée, est ouvert sur deux côtés, et dans lequel la courbure creuse agit à la manière d'un ressort à diaphragme conçue comme un ressort individuel,
**caractérisé en ce que** la semelle intérieure (1 ; 1a ; 1c ; 1d) a une épaisseur essentiellement constante (12 ; 12a; 12c ; 12d), une épaisseur essentiellement constante signifiant qu'une épaisseur de matériau entre une face inférieure de la semelle intérieure et une face supérieure de la semelle intérieure est constante et varie au maximum de 6,5 % par rapport à l'épaisseur d'une zone adjacente qui est plus épaisse ou plus mince.

2. La semelle intérieure selon la revendication 1,
**caractérisée en ce que** la au moins une zone voûtée creuse (3 ; 3a ; 3c ; 3d) est prévue pour soutenir la voûte plantaire longitudinale, en particulier la voûte plantaire longitudinale interne.

3. La Semelle intérieure selon la revendication 1 ou 2,
**caractérisée en ce que** la semelle intérieure (1 ; 1a ; 1c ; 1d) est réalisée en une seule pièce.

4. La semelle intérieure selon l'une des revendications 1 à 3,
**caractérisé en ce qu'**il est prévu au moins un moyen de fixation (16, 17 ; 16b, 17b ; 16c, 17c, 24, 25) qui est conçu pour former une liaison, de préférence amovible, de la semelle intérieure (1 ; 1a ; 1c ; 1d) avec une chaussure dans laquelle la semelle intérieure (1 ; 1a ; 1c ; 1d) est insérée.

5. La semelle intérieure selon la revendication 4,
**caractérisé en ce que** le moyen de fixation (16, 17 ; 16b, 17b ; 16c, 17c, 24, 25) est situé dans une zone avant (7 ; 7a ; 7c ; 7d), dans laquelle un avant-pied peut venir en appui contre la face inférieure (5 ; 5a ; 5c ; 5d) de la semelle intérieure, dans une zone médiane sur une surface adjacente à ladite au moins une zone zone voûtée creuse (3 ; 3a ; 3c ; 3d) et/ou dans une zone arrière (8 ; 8a ; 8c ; 8d), dans laquelle un talon peut s'appuyer contre la face inférieure de la semelle intérieure (5 ; 5a ; 5c ; 5d), et fait saillie de la face inférieure de la semelle intérieure (5 ; 5a ; 5c ; 5d).

6. La semelle intérieure selon la revendication 4 ou 5,
**caractérisé en ce que** le moyen de fixation (16, 17 ; 16b, 17b ; 16c, 17c, 24, 25) est intégré au moins partiellement dans la semelle intérieure (1; 1a ; 1c ; 1d) et/ou à fleur de la face inférieure (5 ; 5a ; 5c ; 5d) de la semelle intérieure.

7. La semelle intérieure selon l'une des revendications 4 à 6,
**caractérisé en ce que** le moyen de fixation comprend un élément de fixation magnétique (16, 17 ; 16b, 17b ; 16c, 17c, 24, 25) en plusieurs parties, de préférence en deux parties.

8. La semelle intérieure selon l'une des revendications 1 à 7,
**caractérisée en ce que** ladite au moins une zone voûtée creuse (3 ; 3a ; 3c ; 3d) comprend un moyen de renfort (26), de préférence formé d'un matériau différent de celui de la semelle intérieure (1 ; 1a ; 1c ; 1d).

9. La semelle intérieure selon l'une des revendications 1 à 8,
**caractérisée en ce que** ladite au moins une zone voûtée creuse (3 ; 3a ; 3c ; 3d) comprend un moyen de renfort (26), de préférence moulé d'un seul tenant sur la semelle intérieure (1 ; 1a ; 1c), et/ou moulé dans la semelle intérieure (1 ; 1a ; 1c).

10. La semelle intérieure selon la revendication 8 ou 9,
**caractérisé en ce que** le moyen de renfort (26) est interchangeable et/ou peut être mis en place de manière détachable.

11. La semelle intérieure selon l'une des revendications 1 à 10,
**caractérisée en ce que** la semelle intérieure (1 ; 1a ; 1c ; 1d) est formée d'une matière plastique, en particulier de polyéthylène, de polypropylène, d'une matière première naturelle, par exemple du bois ou du liège, et/ou d'une matière comprenant de la lignine et/ou des fibres de chanvre.

12. La semelle intérieure selon l'une des revendications 1 à 11,
**caractérisée en ce que** la semelle intérieure (1 ; 1a ; 1c ; 1d) est fabriquée ou peut être fabriquée par moulage par injection, par extrusion, par emboutissage et/ou par moulage par soufflage.
